# EUROPÄISCHE PATENTSCHRIFT

(11) **EP 0 236 776 B1**
(45) Veröffentlichungstag und Bekanntmachung des Hinweises auf die Patenterteilung: **02.06.1993**
(21) Anmeldenummer: 87102001.2
(22) Anmeldetag: 12.02.1987
(51) Int. Cl.: B41J 33/54, B41J 35/04

(54) **Farbbandeinrichtung für Drucker, insbesondere für Matrixdrucker**
Ink ribbon mechanism for printers particularly for a matrix printer
Mécanisme du ruban encreur pour imprimantes, notamment pour imprimantes à matrice

(30) Priorität: 11.03.1986 DE 3607999
(43) Veröffentlichungstag der Anmeldung: 16.09.1987
(73) Patentinhaber: MANNESMANN Aktiengesellschaft, 40027 Düsseldorf (DE)
(72) Erfinder: Gomoll, Günter, D-7916 Nersingen/Leibi (DE); Hauslaib, Wolfgang, D-7907 Langenau (DE)

(56) Entgegenhaltungen:
- DE-A- 3 036 337
- US-A- 2 312 314
- US-A- 3 993 182
- US-A- 4 297 043

## Beschreibung

Die Erfindung betrifft eine Farbbandeinrichtung für Drucker, insbesondere für Matrixdrucker, mit einem vor dem Druckwiderlager hin- und herbewegbaren Schlitten, der einen Druckkopf trägt, mit einer auf dem Druckerrahmen ortsfesten Farbbandkassette für ein Einfarben-Farbband, dessen Verlauf innerhalb der Farbbandkassette nach einer sog. Moebius-Schleife geführt ist, wobei die Farbbandbreite in zumindest zwei parallele Farbstreifen gleicher Farbe nach ihrer Höhenlage vor den Druckelementen des Druckkopfes eingeteilt ist (DE 27 18 688 A1).

Bei derartigen Farbbandeinrichtungen wird das Farbband im Kreislauf geführt, um eine möglichst hohe Ausnutzung bei gleichbleibender Qualität (Lesbarkeit) der Druckzeichen zu erreichen. Für den Fall, daß ein Farbstreifen nur für eine Druckzeichenhöhe ausgelegt ist, verliert das Farbband schnell an Farbkraft. In einem anderen Fall ist das Farbband in zwei Farbstreifen eingeteilt, so daß ein Wechsel von einem Farbstreifen auf den anderen notwendig wird. Dieser Wechsel kann nunmehr dadurch geschehen, daß das Farbband innerhalb der Farbbandkassette in einer sog. Moebius-Schleife geführt ist, d.h. bei einem Durchlauf des Farbbandes wird das Farbband gewendet, wobei der früher obere Farbstreifen zum unteren Farbstreifen wird. Jedoch läßt auch das Wenden des Farbbandes zu wünschen übrig, weil stets ein Farbstreifen unbenutzt läuft und der andere äußerst spurgenau abgenutzt wird, so daß auch hier die Ausnutzung des Farbbandes unzureichend ist.

Es besteht sodann noch die Möglichkeit, ein zweispuriges Farbband zu wobbeln, d.h. beständig auf- und abzubewegen, so daß beide Farbstreifen übergreifend ausgenutzt werden. Man ist jedoch auch bei zweispurigen Farbbändern bemüht, einen höheren Farbband-Ausnutzungsgrad zu erreichen. Dieses gesteckte Ziel wäre jedoch nicht zu erreichen, wenn die sich auf dem Farbband notwendigerweise ergebenden sinusähnlichen Abnutzungswege bei einem Durchlauf des Farbbandes übereinander oder dicht nebeneinander zu liegen kämen, und Zwischenräume zwischen den Sinuslinien unbenutzt blieben.

Aus der US 2,312,314 A1 ist es von einer Farbband-Hubeinrichtung bekannt, eine parallel zur Druckwalze verlaufende Schiene vorzusehen, an der eine Rolle anliegt, wobei mit der Rollenachse eine Farbbandführung verbunden ist. Die Schiene ist von einem Ende zum gegenüberliegenden Ende ansteigend ausgeführt, so daß das Farbband bei einem vollen Schreibweg von links nach rechts ansteigend und auf dem Rückweg des Schreibpasses von rechts nach links abfallend beschrieben wird. Dadurch entstehen ersichtlich quer über die Farbbandbreite parallel verlaufende Farbbandausnutzungs-Spuren. Der Ausnutzungsgrad des Farbbandes hängt daher von dem Längsabstand der querverlaufenden Parallelen auf dem Farbband ab. Beim Schreiben von Tabellen und einem Text mit häufig eingerückten Absätzen, also von Teil-Längen einer Zeile, wäre es nicht möglich, die volle Breite des Farbbandes jemals auszunutzen, weil der Schreibwagen nur halbe Zeilen oder weniger zurückzulegen hat und dann in eine (linke) Ausgangsposition zurückkehrt. Somit ist bekannte Lösung von Schreibmaschinen nicht auf Tabellen und Absätze schreibende Drucker (z.B. für Computer-Ausdrucke aus Datenbanken) wirtschaftlich einsetzbar, sofern eine weitestgehende Farbbandausnutzung stattfinden soll.

Der Erfindung liegt deshalb die Rufgabe zugrunde, eine Farbbandeinrichtung der eingangs genannten Gattung zu schaffen, bei der das Farbband sowohl gewendet, also mit der Moebius-Schleife gefahren wird, als auch gleichzeitig gewobbelt wird. Beim Wobbeln ist jedoch zu beachten, daß das Farbband nicht unter einem zu steilen Winkel aus der Farbbandkassette austritt bzw. wieder in diese eintritt.

Die gestellte Rufgabe wird erfindungsgemäß dadurch gelöst, daß auf dem Druckkopfschlitten ein in dem zum Druckkopf abgewandten Bereich um eine zu den Schlittenführungsachsen parallele Achse schwenkbar gelagerter Farbbandhalter vorgesehen ist, an dem das aus der Farbbandkassette austretende bzw. wieder eintretende Farbband umlenkbar geführt ist, daß der Farbbandhalter auf einer ebenfalls zu den Schlittenführungsachsen parallelen Schiene abgestützt ist, die zwischen den Seitenwänden des Druckerrahmens verläuft und daß die Schiene jeweils zwischen der Längenmitte der Druckpaßlänge nach beiden Seiten einen Höhenunterschied aufweist, so daß der Farbbandhalter mit dem längsbewegten Farbband während eines Druckpasses auf- und abbewegt wird. Diese Lösung ermöglicht eine Kapazitätssteigerung des Farbbandes durch den möglichen Einsatz von zwei- und mehrstreifigen Farbbändern, wie z.B. von vierstreifigen Farbbändern und führt daher zu einer wesentlich verbesserten Haltbarkeit bzw. Ausnutzung solcher Farbbänder. Das Farbband wird hier auf- und abbewegt und innerhalb der Farbbandkassette gewendet.

In Verbesserung der Erfindung wird vorgeschlagen, daß die Schiene zwischen den Seitenwänden des Druckers gebogen geformt ist, wobei der höchste Punkt auf der Längenmitte der Schiene liegt. Hier senkt bzw. hebt sich das Farbband allmählich zum Eingang bzw. Ausgang der Farbbandkassette und wird daher in seiner Kreislaufbewegung nicht beeinträchtigt.

Eine andere Ausgestaltung der Erfindung sieht vor, daß die Schiene im Bereich der Längenmitte einen höheren Abschnitt und an diesen mit Übergängen anschließend jeweils einen niedrigen Abschnitt, der jeweils bis zu den Seitenwänden verläuft, aufweist. Hierbei wird eine abschnittsweise, mehr sprunghafte Verlagerung des Farbbandes erzielt.

Die Reibung zwischen Farbbandhalter und Schiene kann dadurch gesenkt werden, daß der Farbbandhalter mittels einer drehbar gelagerten Rolle auf der Schiene abgestützt ist.

In diesem Sinn wirkt auch, daß die den Farbbandhalter stützende Rolle ballig ausgeführt ist.

Die in der Vielzahl der Druckpässe erzeugte Reibung zwischen dem Farbbandhalter bzw. der Rolle aus nichtmetallischem Werkstoff und der Schiene erzeugte elektrostatische Aufladung kann beseitigt werden, indem die Schiene in den Seitenwänden des Druckers stellungsgenau gelagert ist, wobei die Schiene durch einen metallischen Leiter mit den Seitenwänden in elektrisch leitender Verbindung steht.

Ein Ausführungsbeispiel der Erfindung ist in der Zeichnung dargestellt und wird im folgenden näher beschrieben. Es zeigen:
- Fig. 1: die Farbbandeinrichtung in Seitenansicht,
- Fig. 2: die Farbbandeinrichtung in Draufsicht,
- Fig. 3: eine erste Ausführungsform der Schiene für den Farbbandhalter und
- Fig. 4: eine zweite Ausführungsform der Schiene für den Farbbandhalter.

Die Farbbandeinrichtung ist vorteilhaft für einen Drucker (1), wie z.B. einen Matrixdrucker, einsetzbar. Der Drucker (1) besitzt ein Druckwiderlager (2), vor dem ein Druckkopfschlitten (3) mit dem Druckkopf (4) hin- und herbewegbar ist, und zwar in einem Freiraum (5), der durch eine Farbbandkassette (6) gebildet wird. Innerhalb der Farbbandkassette (6) wird das Farbband (7) 〈als Einfarben-Farbband〉 mit dem Verlauf einer sog. Moebius-Schleife geführt, die in der Fachwelt bekannt ist. Die Farbbandkassette (6) bildet einen Eingang (6a) und einen Ausgang (6b). Die Farbbandkassette (6) befindet sich in Form einer Einfarben-Farbbandkassette mittels Stützzapfen (8a und 8b bzw. 9a und 9b) ortsfest eingehängt in oben offenen Stützlagern (10) des Druckerrahmens (11).

Die Breite des Farbbandes (7) beträgt das Zwei- oder Vierfache der üblichen Farbstreifenbreite, auf der z.B. eine Spalte von neun Druckelementen (Drucknadeln) Druckzeichen schreibt. Die Einteilung der Farbbandstreifen ist bei einem einfarbigen Farbband selbstverständlich von außen nicht sichtbar.

Der Druckkopfschlitten (3) ist auf zum Schreibwiderlager (2) parallelen Schlittenführungsachsen (12 und 13) geführt und wird durch einen weiter nicht gezeigten Antrieb in hin- und hergehende Bewegungen mit konstanter Geschwindigkeit versetzt. Während dieser Bewegungen wird auch das Farbband (7) mitbewegt.

In dem zum Druckkopf (4) abgewandten Bereich (14) ist eine zu den Schlittenführungsachsen (12 und 13) parallele Achse (15) auf dem Druckkopfschlitten (3) in zwei Lagern (16a und 16b) schwenkbar gehalten. Auf der Achse (15) ist ein Farbbandhalter (17) befestigt, der das Farbband (7) mittels eines Farbbandhalterrahmens (17a) führt, und zwar relativ nahe den Druckelementen des Druckkopfes (4).

Der Farbbandhalter (17) wird, falls er aus Kunststoff gefertigt und sehr leicht ist, mittels der Schenkelfeder (18) in Richtung auf die Schlittenführungsachse (13) geschwenkt und stützt sich mittels einer Rolle (19) auf eine Schiene (20), die zwischen den Seitenwänden (11a und 11b) des Druckerrahmens (11) verläuft. Der Druckkopfschlitten (3) ist innerhalb der Druckpaßlänge (21) bewegbar, wobei die Schiene (20) von der Längenmitte (22) aus jeweils bis zu den Seitenwänden (11a und 11b) einen Höhenunterschied (23) aufweist. Die Hin- und Herbewegung des Druckkopfschlittens (3) führt demzufolge zu einer Auf- und Abbewegung (24). Der höchste Punkt (25) liegt auf der Längenmitte (22) der Schiene (20).

Die Schiene (20) ist zwischen den Seitenwänden (11a und 11b) nach einer ersten Ausführungsform (Fig. 3) gebogen geformt, so daß die Auf- und Abbewegung über die Druckpaßlänge (21) stetig ansteigend bzw. abfallend verläuft.

Die Schiene (20) kann nach einer zweiten Ausführungsform (Fig. 4) im Bereich der Längenmitte (22) einen gleichbleibend höheren Abschnitt (26) mit anschließenden Übergängen (27) zu niedrigen Abschnitten (28) aufweisen, wobei letztere bis zu den Seitenwänden (11a und 11b) reichen. Der Verlauf der Schiene (20) ist also als Mittel zu betrachten, das Farbband (7) entsprechend der Häufigkeitsverteilung der Druckanschläge durch die Druckelemente des Druckkopfes (4) quer zur Längsbewegung des Farbbandes (7) zu verstellen und damit die gesamte Breite des Farbbandes (7) wirtschaftlich auszunutzen.

Die Reibung des Farbbandhalters (17) wird durch die Rolle (19) gemindert, die in einem Drehlager (29) auf einem am Farbbandhalter (17) festen Lagerzapfen (30) drehgelagert ist. Die Rolle (19) kann zur weiteren Reibungsverminderung ballig ausgeführt sein, wie in Fig. 2 am Außenumfang (31) erkennbar ist. Die dennoch erzeugte Reibung lädt den Druckerrahmen (11) elektrostatisch auf, so daß die elektrische Ladung in vorgeschriebenen Pfaden abgeführt, d.h. das Gerät über den Erdungs-Nulleiter gegen Berührung durch den Bediener geschützt werden muß.

Zweckmäßigerweise ist die Schiene (20) in den Seitenwänden (11a und 11b) mittels Kunststoff-Kappen (32) stellungsgenau gelagert und mittels metallischer Leiter (33) mit den metallischen Seitenwänden (11a und 11b) wieder kurzgeschlossen, so daß hier ein definierter Strompfad entsteht, auf dem die durch Reibung erzeugte Hochspannung bei kleinen Stromstärken abgeleitet werden kann.

## Patentansprüche

1. Farbbandeinrichtung für Drucker, insbesondere für Matrixdrucker, mit einem vor dem Druckwiderlager (2) hin- und herbewegbaren Schlitten (3), der einen Druckkopf (4) trägt, mit einer auf dem Druckerrahmen (11) ortsfesten Farbbandkassette (6) für ein Einfarben-Farbband, dessen Verlauf innerhalb der Farbbandkassette (6) nach einer sog. Moebius-Schleife geführt ist, wobei die Farbbandbreite in zumindest zwei parallele Farbstreifen gleicher Farbe nach ihrer Höhenlage vor den Druckelementen des Druckkopfes (4) eingeteilt ist,
dadurch gekennzeichnet,
daß auf dem Druckkopfschlitten (3) ein in dem zum Druckkopf (4) abgewandten Bereich (14) um eine zu den Schlittenführungsachsen (12,13) parallele Achse (15) schwenkbar gelagerter Farbbandhalter (17) vorgesehen ist, an dem das aus der Farbbandkassette (6) austretende bzw. wieder eintretende Farbband (7) umlenkbar geführt ist, daß der Farbbandhalter (17) auf einer ebenfalls zu den Schlittenführungsachsen (12,13) parallelen Schiene (20) abgestützt ist, die zwischen den Seitenwänden (11a,11b) des Druckerrahmens (11) verläuft und daß die Schiene (20) jeweils zwischen der Längenmitte (22) der Druckpaßlänge (21) nach beiden Seiten einen Höhenunterschied (23) aufweist, so daß der Farbbandhalter (17) mit dem längsbewegten Farbband (7) während eines Druckpasses auf- und abbewegt wird.

2. Farbbandeinrichtung nach Anspruch 1,
dadurch gekennzeichnet,
daß die Schiene (20) zwischen den Seitenwänden (11a,11b) des Druckers (1) gebogen geformt ist, wobei der höchste Punkt (25) auf der Längenmitte (22) der Schiene (20) liegt.

3. Farbbandeinrichtung nach Anspruch 1,
dadurch gekennzeichnet,
daß die Schiene (20) im Bereich der Längenmitte (22) einen höheren Abschnitt (26) und an diesen mit Übergängen (27) anschließend jeweils einen niedrigen Abschnitt (28), der jeweils bis zu den Seitenwänden (11a,11b) verläuft, aufweist.

4. Farbbandeinrichtung nach den Ansprüchen 1 bis 3,
dadurch gekennzeichnet,
daß der Farbbandhalter (17) mittels einer drehbar gelagerten Rolle (19) auf der Schiene (20) abgestützt ist.

5. Farbbandeinrichtung nach Anspruch 4,
dadurch gekennzeichnet,
daß die den Farbbandhalter (17) stützende Rolle (19) ballig ausgeführt ist.

6. Farbbandeinrichtung nach den Ansprüchen 1 bis 5,
dadurch gekennzeichnet,
daß die Schiene (20) in den Seitenwänden (11a,11b) des Druckers (1) stellungsgenau gelagert ist, wobei die Schiene (20) durch einen metallischen Leiter (33) mit den Seitenwänden (11a,11b) in elektrisch leitender Verbindung steht.

## Claims

1. Ribbon device for printers, in particular for matrix printers, with a carriage (3) able to move to and fro in front of the printing support (2), which carriage (3) supports a printing head (4), with a ribbon cassette (6), which is stationary on the printer frame (11), for a single colour ribbon, whereof the course inside the ribbon cassette (6) is guided according to a so called Moebius loop, the ribbon width being divided into at least two parallel ink strips of the same ink according to their vertical position in front of the printing members of the printing head (4), characterised in that provided on the printing head carriage (3) is a ribbon holder (17) mounted to tilt in the region (14) remote from the printing head (4) about a pin (15) parallel to the carriage guide shafts (12, 13), on which ribbon holder the ribbon (7) emerging from the ribbon cassette (6) or re-entering it is guided in a reversible manner, that the ribbon holder (17) is supported on a rail (20) likewise parallel to the carriage guide shafts (12, 13), which rail (20) extends between the side walls (11a, 11b) of the printer frame (11) and that the rail (20) respectively has a difference in height (23) between the longitudinal centre (22) of the printing pass length (21) on both sides, so that the ribbon holder (17) is moved up and down with the longitudinally moving ribbon (7) during a printing pass.

2. Ribbon device according to Claim 1, characterised in that the bar (20) is curved between the side walls (11a, 11b) of the printer (1), the highest point (25) being located at the longitudinal centre (22) of the rail (20).

3. Ribbon device according to Claim 1, characterised in that in the region of the longitudinal centre (22), the rail (20) has a higher section (26) and adjoining the latter with transitions (27) respectively a low section (28), which extends respectively to the side walls (11a, 11b).

4. Ribbon device according to Claims 1 to 3, characterised in that the ribbon holder (17) is supported on the rail (20) by means of a roller (19), which is mounted to rotate.

5. Ribbon device according to Claim 4, characterised in that the roller (19) supporting the ribbon holder (17) has a spherical construction.

6. Ribbon device according to Claims 1 to 5, characterised in that the rail (20) is mounted with an exact position in the side walls (11a, 11b) of the printer (1), the rail (20) being in electrically conducting connection with the side walls (11a, 11b) by a metal conductor (33).

## Revendications

1. Installation à ruban de couleur pour dispositif d'impression, notamment pour imprimante matricielle, avec un chariot (3) à mouvement alternatif devant une enclume (2), ce chariot portant une tête d'impression (4), avec une cassette à ruban (6), fixe sur le châssis (11) du dispositif d'impression, pour un ruban à une couleur, et dont le parcours dans la cassette (6) se fait suivant une boucle de Moebius, la largeur du ruban étant subdivisée en au moins deux rubans de couleur, parallèles, de même couleur, suivant leur position en hauteur, devant les éléments d'impression de la tête d'impression (4), installation caractérisée en ce qu'elle comporte sur le chariot (3) portant la tête d'impression, un support de ruban (17) monté pivotant autour d'un axe (15) parallèle aux axes de guidage de chariot (12, 13), dans une partie (14) opposée à la tête d'impression (4), ce support guidant et renvoyant le ruban (7) qui sort de la cassette (6) et y pénètre de nouveau, le support (17) s'appuyant sur un rail (20) également parallèle aux axes (12, 13) de guidage du chariot, ce rail (20) passant entre les parois latérales (11a, 11b) du châssis du dispositif d'impression (11) et en ce que le rail (20) comporte chaque fois entre le milieu (22) de la longueur (21) d'une passe d'impression, des deux côtés, une différence de hauteur (23) pour soulever et abaisser le support de ruban (17) avec son ruban (7) qui défile dans le sens longitudinal, pendant une passe d'impression.

2. Installation selon la revendication 1, caractérisée en ce que le rail (20) est courbé entre les parois latérales (11a, 11b) du dispositif d'impression (1), et le point le plus haut (25) se trouve au milieu (22) de la longueur du rail (20).

3. Installation selon la revendication 1, caractérisée en ce que le rail (20) comporte au niveau du milieu (22) de sa longueur, un segment (26) plus haut et à ses transitions (27) chaque fois à un niveau plus bas (28) qui arrivent respectivement vers les parois latérales (11a, 11b).

4. Installation selon les revendications 1 à 3, caractérisée en ce que le support de ruban (17) s'appuie sur le rail (20) par un galet (19) monté en rotation.

5. Installation selon la revendication 4, caractérisée en ce que le galet (19) qui soutient le support de ruban (17) est de forme bombée.

6. Installation selon les revendications 1 à 5, caractérisée en ce que le rail (20) est monté avec une position précise dans les parois latérales (11a, 11b) du dispositif d'impression (1), les rails (20) étant reliés aux parois latérales (11a, 11b) par un conducteur métallique (33) assurant la liaison électrique.
